# EUROPÄISCHE PATENTSCHRIFT

(11) **EP 3 280 837 B1**
(45) Veröffentlichungstag und Bekanntmachung des Hinweises auf die Patenterteilung: **27.02.2019**
(21) Anmeldenummer: 16710417.3
(22) Anmeldetag: 11.03.2016
(51) Int. Cl.: D06F 39/00

(54) **WÄSCHEPFLEGEGERÄT MIT EINEM OPTISCHEN FILTER**
LAUNDRY CARE DEVICE WITH AN OPTICAL FILTER
APPAREIL D'ENTRETIEN DU LINGE À FILTRE OPTIQUE

(30) Priorität: 09.04.2015 DE 102015206306
(43) Veröffentlichungstag der Anmeldung: 14.02.2018
(73) Patentinhaber: BSH Hausgeräte GmbH, 81739 München (DE)
(72) Erfinder: BISCHOFF, Reinhard, 16547 Birkenwerder (DE)
(86) Internationale Anmeldenummer: PCT/EP2016/055340
(87) Internationale Veröffentlichungsnummer: WO 2016/162171

(56) Entgegenhaltungen:
- WO-A1-2008/000812
- DE-A1-102012 221 919
- GB-A- 2 511 360
- US-A1- 2014 326 067

## Beschreibung

Die vorliegende Erfindung betrifft ein Wäschepflegegerät mit einem optischen Filter.

Bei Wäschepflegegeräten mit einer lichttransparenten Gerätetür kann der Nutzer des Wäschepflegeräts durch die lichttransparente Gerätetür in den Innenraum der Waschtrommel blicken, um beispielsweise den Fortschritt eines Wasch- oder Trocknungsgangs zu überprüfen. Dazu muss das Wäschepflegegerät eine Beleuchtungseinrichtung umfassen, um den Innenraum der Waschtrommel wirksam auszuleuchten. Während eines Wasch- oder Trocknungsgangs ist die Gerätetür geschlossen und der Innenraum der Waschtrommel für den Nutzer nicht zugänglich. Daher ist es für den Nutzer nicht möglich einen physikalische Parameter, wie z.B. Temperatur oder Luftfeuchtigkeit, in dem Innenraum der Waschtrommel während des Wasch- oder Trocknungsgangs zu überprüfen.

Das Dokument DE 10 2012 221919 A1 offenbart ein Wäschepflegegerät 1 mit einer Waschtrommel 2 und einer Beleuchtungseinrichtung 5 mit einer Lichtquelle zum Beleuchten eines Innenraums 3 der Waschtrommel 2.

Es ist die der Erfindung zugrundeliegende Aufgabe, ein Wäschepflegegerät anzugeben, bei dem eine wirksame Bestimmung eines physikalischen Parameters des Innenraums der Waschtrommel des Wäschepflegegeräts ermöglicht wird.

Diese Aufgabe wird durch Gegenstände mit den Merkmalen nach den unabhängigen Ansprüchen gelöst. Vorteilhafte Ausführungsformen der Erfindung sind Gegenstand der Zeichnungen, der Beschreibung und der abhängigen Ansprüche.

Gemäß einem Aspekt der Erfindung wird die Aufgabe durch ein Wäschepflegegerät mit einer Waschtrommel und einer Beleuchtungseinrichtung mit einer Lichtquelle zum Beleuchten eines Innenraums der Waschtrommel gelöst, wobei die Beleuchtungseinrichtung einen optischen Filter mit einer farbveränderlichen Substanz umfasst, wobei eine Farbe der farbveränderlichen Substanz von einem physikalischen Parameter in dem Innenraum der Waschtrommel abhängt, und wobei der optische Filter ausgebildet ist, eine Farbe des von der Lichtquelle abgestrahlten Lichts mittels der farbveränderlichen Substanz in Abhängigkeit von dem physikalischen Parameter zu filtern.

Dadurch wird der technische Vorteil erreicht, dass der Nutzer des Wäschepflegegeräts einer Änderung eines physikalischen Parameters, wie z.B. Temperatur oder Luftfeuchtigkeit, in dem Innenraum der Waschtrommel anhand der Farbänderung des von der Lichtquelle abgestrahlten Lichts erkennen kann. Dadurch ist es dem Nutzer möglich eine Änderung des physikalischen Parameters von außerhalb des Wäschepflegegeräts, z.B. durch die lichttransparente Gerätetür, zu erkennen.

Damit der Nutzer Wäsche in der Waschtrommel des Wäschepflegegeräts erkennen kann, umfasst das Wäschepflegegerät eine Beleuchtungseinrichtung, wobei die Beleuchtungseinrichtung eine Lichtquelle umfasst, welche Licht abstrahlt, um den Innenraum der Waschtrommel zu beleuchten.

Die Beleuchtungseinrichtung umfasst einen optischen Filter, welcher ausgebildet ist, eine Farbe des von der Lichtquelle abgestrahlten Lichts optisch zu filtern. Der optische Filter umfasst eine farbveränderliche Substanz, welche eine Farbe aufweist. Der optische Filter filtert eine Farbe des von der Lichtquelle abgestrahlten Lichts mittels der farbveränderlichen Substanz in Abhängigkeit von dem physikalischen Parameter in dem Innenraum der Waschtrommel.

Wenn das von der Lichtquelle abgestrahlte Licht den optischen Filter durchdringt, absorbiert der optische Filter Licht in einem bestimmen Wellenlängenbereich und lässt nur Licht in einem nicht gefilterten Wellenlängenbereich passieren. In der vorliegenden Erfindung wird das von der Lichtquelle abgestrahlte Licht durch die farbveränderliche Substanz in dem optischen Filter gefiltert. Die farbveränderliche Substanz lässt nur einen bestimmten Wellenlängenbereich des von der Lichtquelle abgestrahlten Lichts passieren, wobei dieser bestimmte Wellenlängenbereich der Farbe der farbveränderlichen Substanz entspricht, welche von dem Nutzer des Wäschepflegegeräts wahrgenommen wird. Somit wird die von der Beleuchtungseinrichtung bereitgestellte Farbe der Beleuchtung des Innenraums des Wäschepflegegeräts durch die Farbe der farbveränderlichen Substanz in dem optischen Filter bestimmt.

Die farbveränderliche Substanz kann Ihre Farbe in Abhängigkeit von einem physikalischen Parameter, wie z.B. Temperatur oder Luftfeuchtigkeit, in dem Innenraum der Waschtrommel ändern. Dadurch wird das von der Lichtquelle abgestrahlte Licht durch den optischen Filter derart gefiltert, dass bei einer Änderung des physikalischen Parameters der Innenraum des Wäschepflegegeräts in einer geänderten Farbe durch die Beleuchtungseinrichtung beleuchtet wird. Somit kann der Nutzer des Wäschepflegegeräts anhand der Farbe der Beleuchtung in dem Innenraum der Waschtrommel auf den physikalischen Parameter in dem Innenraum der Waschtrommel schließen, ohne die Gerätetür öffnen zu müssen. Somit ist durch den Nutzer eine Kontrolle des physikalischen Parameters während eines Wasch- oder Trocknungsgangs von außerhalb des Wäschepflegegerätes möglich.

Unter einem Wäschepflegegerät wird ein Gerät verstanden, welches zur Wäschepflege eingesetzt wird, wie z.B. eine Waschmaschine oder ein Wäschetrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

In einer vorteilhaften Ausführungsform des Wäschepflegegeräts umfasst die farbveränderliche Substanz eine thermochrome Substanz, eine hydrochrome Substanz, oder Mischungen davon, wobei die Farbe der thermochromen Substanz von der Temperatur in dem Innenraum der Waschtrommel abhängt, und wobei die Farbe der hydrochromen Substanz von der Luftfeuchtigkeit in dem Innenraum der Waschtrommel abhängt.

Dadurch wird der technische Vorteil erreicht, dass durch die thermochrome Substanz oder hydrochrome Substanz eine Farbänderung der farbveränderlichen Substanz in Abhängigkeit von der Temperatur, bzw. der Luftfeuchtigkeit, in dem Innenraum der Waschtrommel erreicht wird.

Thermochrome Substanzen können bei einer Änderung der Umgebungstemperatur ihre Farbe ändern, wobei die Farbänderung reversibel ist. Somit steht eine bestimmte Farbe der thermochromen Substanz in direktem Zusammenhang mit der Umgebungstemperatur der thermochromen Substanz. Hydrochrome Substanzen ändern ihre Farbe in Abhängigkeit von der Anwesenheit von Wasser, insbesondere in Abhängigkeit von der Luftfeuchtigkeit der umgebenden Luft. Somit steht eine bestimmte Farbe der hydrochromen Substanz in direktem Zusammenhang mit der Luftfeuchtigkeit der die hydrochrome Substanz umgebenden Luft. Die Farbänderung der thermochromen, bzw. hydrochromen Substanz in dem optischen Filter führt wiederum zu einer Änderung des von dem optischen Filter gefilterten Wellenlängenbereichs und damit zu einer Änderung der Farbe des von der Beleuchtungseinrichtung abgestrahlten Lichts.

Somit kann durch die Verwendung von thermochromen, bzw. hydrochromen Substanzen in dem optischen Filter eine wirksame Filterung einer Farbe des von der Lichtquelle abgestrahlten Lichts in Abhängigkeit von einem physikalischen Parameter wie Temperatur, bzw. Luftfeuchtigkeit ermöglicht werden.

In einer vorteilhaften Ausführungsform des Wäschepflegegeräts umfasst die thermochrome Substanz Rutil, Zinkoxid, Quecksilber(II)-iodid, Bis(diethylammonium)-Tetrachlorido-Cuprat(II), Silbertetraiodomercurat, Bixanthyliden, Bianthronyliden, 3',3"-Dibromthymolsulfonphthalein oder Mischungen davon.

Dadurch wird der technische Vorteil erreicht, dass die genannten thermochromen Substanzen vorteilhafte thermochrome Eigenschaften hinsichtlich der optischen Filtereigenschaften, hinsichtlich der Wiederholbarkeit des Farbwechselvorgangs und hinsichtlich der Beständigkeit der Substanzen bei erhöhten Temperaturen aufweisen.

In einer vorteilhaften Ausführungsform des Wäschepflegegeräts umfasst die hydrochrome Substanz Kobalt(II)-chlorid, Kupfersulfat, Eosin, Fuchsin oder Mischungen davon.

Dadurch wird der technische Vorteil erreicht, dass die genannten hydrochromen Substanzen vorteilhafte hydrochrome Eigenschaften hinsichtlich der optischen Filtereigenschaften, hinsichtlich der Wiederholbarkeit des Farbwechselvorgangs und hinsichtlich der Beständigkeit der Substanzen bei erhöhter Luftfeuchtigkeit aufweisen.

In einer vorteilhaften Ausführungsform des Wäschepflegegeräts ist die Lichtquelle mit dem optischen Filter formschlüssig, kraftschlüssig oder stoffschlüssig verbunden.

Dadurch wird der technische Vorteil erreicht, dass durch die genannten Verbindungen eine wirksame Befestigung des optischen Filters an der Lichtquelle ermöglicht wird. Der direkte Kontakt von optischem Filter und Lichtquelle in der Beleuchtungseinrichtung kann von Vorteil sein, um eine besonders große Lichtmenge des von der Lichtquelle abgestrahlten Lichts durch den optischen Filter zu strahlen, wodurch die Intensität der Beleuchtung des Innenraums der Waschtrommel erhöht werden kann.

In einer vorteilhaften Ausführungsform des Wäschepflegegeräts umfasst das Wäschepflegegerät eine Gerätetür zum Verschließen des Innenraums der Waschtrommel, wobei das Wäschepflegegerät eine Manschette umfasst, wobei die Manschette zwischen der Waschtrommel und der Gerätetür angeordnet ist, und wobei die Beleuchtungseinrichtung an der Manschette angeordnet ist.

Dadurch wird der technische Vorteil erreicht, dass durch das Anordnen der Beleuchtungseinrichtung an der Manschette des Wäschepflegegeräts, wie z.B. Waschmaschine, eine besonders wirksame Beleuchtung des Innenraums des Wäschepflegegeräts erreicht wird. Insbesondere kann die Manschette eine Aussparung aufweisen, an der die Beleuchtungseinrichtung angebracht wird, um eine wirksame Beleuchtung des Innenraums der Waschtrommel sicherzustellen. Die Waschtrommel ist an der der Gerätetür zugewandten Seite geöffnet damit der Nutzer des Wäschepflegegeräts durch die Gerätetür Wäsche in die Waschtrommel einbringen kann. Somit eignet sich die zwischen Waschtrommel und Gerätetür angeordnete Manschette für eine wirksame Anbringung der Beleuchtungseinrichtung.

In einer vorteilhaften Ausführungsform des Wäschepflegegeräts umfasst das Wäschepflegegerät eine Gerätetür zum Verschließen des Innenraums der Waschtrommel umfasst, wobei die Gerätetür ein Halteelement, und wobei die Beleuchtungseinrichtung an dem Halteelement angeordnet ist.

Dadurch wird der technische Vorteil erreicht, dass durch das Halteelement an der Wäschepflegegeräteinnenseite der Gerätetür eine vorteilhafte Positionierung der Beleuchtungseinrichtung in dem Innenraum des Wäschepflegegeräts ermöglicht wird, um eine wirksame Beleuchtung des Innenraums der Waschtrommel sicherzustellen. Das Halteelement kann insbesondere ein Lagerschild des Wäschepflegegeräts, z.B. Wäschetrockner, umfassen.

In einer vorteilhaften Ausführungsform des Wäschepflegegeräts umfasst die Gerätetür einen lichttransparenten Türabschnitt.

Dadurch wird der technische Vorteil erreicht, dass der Nutzer des Wäschepflegegeräts durch den lichttransparenten Türabschnitt der Gerätetür in den Innenraum der Waschtrommel hineinblicken kann. Die Gerätetür kann einen lichttransparenten Türabschnitt umfassen, wobei der lichttransparente Türabschnitt unabhängig von der Position der Beleuchtungseinrichtung in dem Innenraum des Wäschepflegegeräts vorhanden sein kann.

In einer vorteilhaften Ausführungsform des Wäschepflegegeräts umfasst die Beleuchtungseinrichtung einen lichttransparenten Beleuchtungsabschnitt, wobei die Beleuchtungseinrichtung ausgebildet ist, den Innenraum der Waschtrommel durch den lichttransparenten Beleuchtungsabschnitt zu beleuchten, und wobei der optische Filter an dem lichttransparenten Beleuchtungsabschnitt angeordnet ist.

Dadurch wird der technische Vorteil erreicht, dass durch die Anordnung des optischen Filters an dem lichttransparenten Beleuchtungsabschnitt der Beleuchtungseinrichtung eine besonders wirksame Beleuchtung des Innenraums der Waschtrommel erreicht wird. Der lichttransparente Beleuchtungsabschnitt der Beleuchtungseinrichtung kann an einer Stelle der Beleuchtungseinrichtung angeordnet sein, an der eine besonders große Lichtmenge von der Beleuchtungseinrichtung abgestrahlt wird. Beispielsweise kann die Beleuchtungseinrichtung Reflektoren oder Spiegel umfassen, welche das von der Lichtquelle abgestrahlte Licht an dem lichttransparenten Beleuchtungsabschnitt bündeln, so dass eine besonders vorteilhafte Beleuchtung des Innenraums der Waschtrommel erreicht wird.

In einer vorteilhaften Ausführungsform des Wäschepflegegeräts umfasst der lichttransparente Türabschnitt oder der lichttransparente Beleuchtungsabschnitt ein lichttransparentes Material, insbesondere Glas oder Kunststoff.

Dadurch wird der technische Vorteil erreicht, dass aus Glas oder aus Kunststoff Materialien gefertigt werden können, welche besonders vorteilhafte, lichttransparente Eigenschaften aufweisen.

In einer vorteilhaften Ausführungsform des Wäschepflegegeräts umfasst der optische Filter eine Linse, wobei die Linse ausgebildet ist, das von der Lichtquelle abgestrahlte Licht in dem Innenraum der Waschtrommel zu streuen.

Dadurch wird der technische Vorteil erreicht, dass durch die Linse das von der Lichtquelle abgestrahlte Licht wirksam in dem Innenraum der Waschtrommel gestreut wird, wodurch eine optimale Verteilung des abgestrahlten Lichts in dem Innenraum der Waschtrommel erreicht wird.

In einer vorteilhaften Ausführungsform des Wäschepflegegeräts liegt die farbveränderliche Substanz in dem optischen Filter als Feststoff oder als in einem Lösemittel gelöste Substanz vor.

Dadurch wird der technische Vorteil erreicht, dass sich sowohl ein Feststoff als auch eine in einem Lösemittel gelöste Substanz als farbveränderliche Substanz in einem optischen Filter eigenen. Ist die farbveränderliche Substanz ein Feststoff, so kann sie direkt bei der Fertigung des optischen Filters in das Material eingebracht werden, z.B. als feste Partikel in Kunststoff oder in Glas des optischen Filters, wodurch eine homogene Verteilung der farbveränderlichen Substanz in dem optischen Filter erreicht wird und dementsprechend vorteilhafte Filtereigenschaften des optischen Filters sichergestellt werden. Wenn die farbveränderliche Substanz in Lösung vorliegt, kann die Lösung in bestimmten Kompartimenten bei der Fertigung in den optischen Filter eingebracht werden, wodurch sich ebenfalls vorteilhafte Filtereigenschaften des optischen Filters realisieren lassen.

In einer vorteilhaften Ausführungsform des Wäschepflegegeräts umfasst der optische Filter eine lichttransparente Folie oder eine lichttransparente Beschichtung, die an der Beleuchtungseinrichtung, insbesondere an einer Außenseite der Beleuchtungseinrichtung, angebracht ist.

Dadurch wird der technische Vorteil erreicht, dass sich eine lichttransparente Folie oder eine lichttransparente Beschichtung einfach an der Außenseite der Beleuchtungseinrichtung befestigen lässt, z.B. durch Ankleben oder durch Ansprühen. So kann die Beleuchtungseinrichtung in einem ersten Schritt der Montage einfach hergestellt werden, und die Folie, bzw. die Beschichtung muss anschließend nur auf die Außenseite der Beleuchtungseinrichtung aufgetragen werden.

In einer vorteilhaften Ausführungsform des Wäschepflegegeräts umfasst das Wäschepflegegerät eine Signalabgabeeinrichtung zur Abgabe eines Signals, wobei das Wäschepflegegerät einen Farbsensor zum Erfassen der durch die Beleuchtungseinrichtung in den Innenraum der Waschtrommel abgestrahlten Farbe umfasst, wobei die Signalabgabeeinrichtung ausgebildet ist, ein Signal in Abhängigkeit der erfassten Farbe abzugeben.

Dadurch wird der technische Vorteil erreicht, dass der Farbsensor die von der Beleuchtungseinrichtung abgestrahlte Lichtfarbe erfassen kann, und damit die abgestrahlte Farbe mit dem physikalischen Parameter korrelieren kann. Somit kann die Signaleinrichtung in Abhängigkeit der erfassten Farbe und des korrelierenden physikalischen Parameters bei unvorteilhaften Parameterwerten gegebenenfalls ein Warnsignal an den Nutzer des Wäschepflegegeräts abgeben.

Gemäß einem zweiten Aspekt der Erfindung wird die Aufgabe durch ein Verfahren zum Filtern einer Farbe des von einer Lichtquelle einer Beleuchtungseinrichtung in einen Innenraum der Waschtrommel eines Wäschepflegegeräts abgestrahlten Lichts, gelöst, beim dem das Verfahren das Einbringen eines optischen Filters mit einer farbveränderlichen Substanz in die Beleuchtungseinrichtung umfasst, wobei eine Farbe der farbveränderlichen Substanz von einem physikalischen Parameter in dem Innenraum der Waschtrommel abhängt, und bei dem das Verfahren das Filtern einer Farbe des von der Lichtquelle abgestrahlten Lichts mittels der farbveränderlichen Substanz in Abhängigkeit von dem physikalischen Parameter, umfasst.

Dadurch wird der technische Vorteil erreicht, dass durch das erfindungsgemäße Verfahren unter Verwendung des optischen Filters der Beleuchtungseinrichtung eine wirksame Filterung der Farbe des von der Lichtquelle der Beleuchtungseinrichtung abgestrahlten Lichts erreicht wird. Da die Filterwirkung der farbveränderlichen Substanz in dem optischen Filter von einem physikalischen Parameter in dem Innenraum der Waschtrommel abhängt, kann somit der Innenraum der Waschtrommel durch eine von dem physikalischen Parameter abhängige Farbe durch die Beleuchtungseinrichtung beleuchtet werden.

Weitere Ausführungsbeispiele werden Bezug nehmend auf die beiliegenden Zeichnungen erläutert. Es zeigen:
- Fig. 1: eine schematische Ansicht eines Wäschepflegegeräts;
- Fig. 2: eine schematische Seitenansicht eines Wäschepflegegeräts mit einer Beleuchtungseinrichtung mit einem optischen Filter; und
- Fig. 3: Verfahren zum Filtern einer Farbe.

Fig. 1 zeigt eine schematische Ansicht eines allgemeinen Wäschepflegegeräts 100, wie z.B. eine Waschmaschine. Das Wäschepflegegerät 100 umfasst einen Vorratsbehälter 101, der auch als Einspülschale bezeichnet wird, und in den Waschmittel oder andere flüssige Substanzen eingefüllt werden können. Das Wäschepflegegerät 100 umfasst eine Gerätetür 103 zum Beladen der Waschtrommel 105 des Wäschepflegegerätes 100 mit Wäsche, wobei die Gerätetür 103 einen lichttransparenten Türabschnitt 107 umfasst, durch den der Nutzer des Wäschepflegegerät 100 in den Innenraum 109 der Waschtrommel 105 blicken kann. Die in dem Innenraum des Wäschepflegegeräts 100 angeordnete Waschtrommel 105 ist in Fig. 1 schematisch dargestellt.

Fig. 2 zeigt eine schematische Seitenansicht eines Wäschepflegegeräts mit einer Beleuchtungseinrichtung mit einem optischen Filter. In Fig. 2 ist der Innenraum 111 des Wäschepflegegeräts 100 in einer Schnittdarstellung gezeigt. Der Nutzer des Wäschepflegegeräts 100 kann die Gerätetür 103 öffnen, um Zugang zum Innenraum 111 des Wäschepflegegeräts 100 zu erhalten, um beispielsweise Wäsche in die Waschtrommel 105 einzubringen. Aufgrund der in Fig. 2 gewählten Seitenansicht ist der Innenraum 109 der Waschtrommel 105 nicht dargestellt, da die Waschtrommel 105 nur von der Seite dargestellt ist. Die Gerätetür 103 umfasst einen lichttransparenten Türabschnitt 107, durch den der Nutzer in den Innenraum 109 der Waschtrommel 105 blicken kann.

Damit die sich in der Waschtrommel 105 befindende Wäsche von außerhalb des Wäschepflegegeräts 100 durch den lichttransparenten Türabschnitt 107 der Gerätetür 103 erkannt werden kann, umfasst das Wäschepflegegerät 100 eine Beleuchtungseinrichtung 113 zur Beleuchtung des Innenraums 109 der Waschtrommel 105. Die Beleuchtungseinrichtung umfasst eine Lichtquelle 115, wie z.B. eine Glühlampe oder eine lichtemittierende Diode, welche Licht 117 abstrahlt. Das von der Lichtquelle 115 abgestrahlte Licht 117 dringt in den Innenraum 109 der Waschtrommel 105, um diesen zu beleuchten. Die Beleuchtungseinrichtung 113 ist vorteilhaft so ausgerichtet, dass das abgestrahlte Licht 117 den Innenraum 109 der Waschtrommel 105 vorteilhaft beleuchten kann.

Das Wäschepflegegerät 100 umfasst ferner einen optischen Filter 119, welcher ausgebildet ist, dass von der Beleuchtungseinrichtung 113 abgestrahlte Licht 117 optisch zu filtern. Die Lichtquelle 115 kann mit dem optischen Filter 119 insbesondere formschlüssig, kraftschlüssig oder stoffschlüssig verbunden sein. Die Beleuchtungseinrichtung 113 kann ferner einen aus einem lichttransparenten Material wie z.B. Glas oder Kunststoff bestehenden Beleuchtungsabschnitt umfassen, wobei der optische Filter 119 an dem Beleuchtungsabschnitt angeordnet ist.

Der optische Filter 119 kann z.B. eine lichttransparente Folie oder eine lichttransparente Beschichtung umfassen, die an der Beleuchtungseinrichtung 113, insbesondere an einer Außenseite der Beleuchtungseinrichtung 113, angebracht ist.

Der optische Filter 119 kann z.B. eine Linse umfasst, wobei die Linse ausgebildet ist, das von der Beleuchtungseinrichtung 113 abgestrahlte Licht, in dem Innenraum 109 des Wäschepflegegeräts 100 zu streuen.

Das optische Filter 119 umfasst eine Menge einer farbveränderlichen Substanz 121, welche eine Farbe aufweist. Wenn das von der Beleuchtungseinrichtung 113 abgestrahlte Licht 117 den optischen Filter 119 durchdringt, wird das abgestrahlte Licht 117 durch die farbveränderliche Substanz 121 des optischen Filter 119 derart gefiltert, dass nur bestimmte Wellenlängenbereiche des von der Lichtquelle 115 abgestrahlten Lichts 117 den optischen Filter 119 passieren können, wodurch sich die Farbe des von der Lichtquelle 115 abgestrahlten Lichts 117 ändert.

Somit wird die Farbe der Beleuchtung des Innenraums 109 der Waschtrommel 105 durch die Eigenschaften der farbveränderlichen Substanz 121 in dem optischen Filter 119 festgelegt.

Die farbveränderliche Substanz 121 in dem optischen Filter 119 kann als Feststoff oder als in einem Lösemittel gelöste Substanz vorliegen.

Die farbveränderliche Substanz 121 weist farbveränderliche Eigenschaften aus. Dadurch kann die farbveränderliche Substanz 121 Ihre Farbe in Abhängigkeit von einem physikalischen Parameter in dem Innenraum 109 in der Waschtrommel 105 ändern. Somit kann eine Änderung eines physikalischen Parameters in dem Innenraum 109 in der Waschtrommel 105 zu einer geänderten Farbe der farbveränderlichen Substanz 121 in dem optischen Filter 119 führen, wodurch sich eine Änderung der Farbe der Beleuchtung des Innenraums 109 der Waschtrommel 105 ergibt.

Somit resultiert eine Änderung eines physikalischen Parameters in dem Innenraum 109 der Waschtrommel 105 in einer Änderung der Beleuchtungsfarbe des Innenraums 109 der Waschtrommel 105. Durch den lichttransparenten Türabschnitt 107 der Gerätetür 103 kann der Nutzer des Wäschepflegegeräts 100 von außerhalb des Wäschepflegegeräts anhand einer Farbänderung der Beleuchtung des Innenraums 109 der Waschtrommel 105 eine Änderung eines physikalischen Parameters in dem Innenraum 109 der Waschtrommel 105 erkennen.

Insbesondere umfasst die farbveränderliche Substanz 121 eine thermochrome Substanz, eine hydrochrome Substanz, oder Mischungen davon. Eine thermochrome Substanz ist eine Substanz, die Ihre Eigenfarbe in Abhängigkeit von der Temperatur in dem Innenraum der Waschtrommel ändern kann. Eine hydrochrome Substanz ist eine Substanz, die Ihre Eigenfarbe in Abhängigkeit von der Luftfeuchtigkeit in dem Innenraum der Waschtrommel ändern kann. Somit resultiert eine Änderung eines physikalischen Parameters, wie z.B. eine Änderung der Temperatur oder der Luftfeuchtigkeit, bei einer thermochromen, bzw. bei einer hydrochromen Substanz in einer Änderung der Farbe der Substanz.

Eine thermochrome Substanz kann eine beliebige Substanz umfassen, welche in Abhängigkeit der Umgebungstemperatur Ihre Eigenfarbe ändern kann, und kann insbesondere Rutil, Zinkoxid, Quecksilber(II)-iodid, Bis(diethylammonium)-Tetrachlorido-Cuprat(II), Silbertetraiodomercurat, Bixanthyliden, Bianthronyliden, 3',3"-Dibromthymolsulfonphthalein oder Mischungen davon, umfassen.

Eine hydrochrome Substanz kann eine beliebige Substanz umfassen, welche in Abhängigkeit der umgebenden Luftfeuchtigkeit Ihre Eigenfarbe ändern kann, und kann insbesondere Kobalt(II)-chlorid, Kupfersulfat, Eosin, Fuchsin oder Mischungen davon, umfassen.

Somit resultiert eine Farbänderung der farbveränderlichen Substanz 121 in einer Änderung der Farbe des von der Beleuchtungseinrichtung 113 abgestrahlten Lichts 117. Somit kann der Nutzer eine Änderung eines physikalischen Parameters, wie z.B. Temperatur oder Luftfeuchtigkeit, in dem Innenraum 109 der Waschtrommel 105 direkt anhand der Farbänderung der Beleuchtung des Innenraums erkennen.

Bei einem Trocknungsvorgang in einem Wäschetrockner kann eine reduzierte Luftfeuchtigkeit in dem Innenraum 109 der Waschtrommel 105 dem Nutzer anzeigen, dass eine erfolgreiche Wäschetrocknung erfolgt ist und die Wäschetrocknung beendet werden kann.

Bei einem Waschvorgang in einer Waschmaschine kann eine erhöhte Temperatur in dem Innenraum 109 der Waschtrommel 105 dem Nutzer anzeigen, dass möglicherweise empfindliche Wäschestücken in der Waschtrommel 105 beschädigt werden können.

Fig. 3 zeigt eine schematische Darstellung eines Verfahrens zum Filtern einer Farbe. Das Verfahren 200 zum Filtern einer Farbe des von einer Lichtquelle einer Beleuchtungseinrichtung in einen Innenraum der Waschtrommel eines Wäschepflegegeräts abgestrahlten Lichts, umfasst die folgenden Schritte. Der erste Schritt 201 umfasst das Einbringen eines optischen Filters mit einer farbveränderlichen Substanz in die Beleuchtungseinrichtung, wobei eine Farbe der farbveränderlichen Substanz von einem physikalischen Parameter in dem Innenraum der Waschtrommel abhängt. Der zweite Schritt 203 umfasst das Filtern einer Farbe des von der Lichtquelle abgestrahlten Lichts mittels der farbveränderlichen Substanz in Abhängigkeit von dem physikalischen Parameter.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Vorratsbehälter
- 103: Gerätetür
- 105: Waschtrommel
- 107: Lichttransparenter Türabschnitt
- 109: Innenraum der Waschtrommel
- 111: Innenraum des Wäschepflegegeräts
- 113: Beleuchtungseinrichtung
- 115: Lichtquelle
- 117: Abgestrahltes Licht
- 119: Optischer Filter
- 121: Farbveränderliche Substanz
- 200: Verfahren
- 201: Verfahrensschritt: Einbringen eines optischen Filters
- 203: Verfahrensschritt: Filtern einer Farbe von Licht

## Patentansprüche

1. Wäschepflegegerät (100) mit einer Waschtrommel (105) und einer Beleuchtungseinrichtung (113) mit einer Lichtquelle (115) zum Beleuchten eines Innenraums (109) der Waschtrommel (105), **dadurch gekennzeichnet, dass**
die Beleuchtungseinrichtung (113) einen optischen Filter (119) mit einer farbveränderlichen Substanz (121) umfasst, wobei eine Farbe der farbveränderlichen Substanz (121) von einem physikalischen Parameter in dem Innenraum (109) der Waschtrommel (105) abhängt, und dass
der optische Filter (119) ausgebildet ist, eine Farbe des von der Lichtquelle (115) abgestrahlten Lichts mittels der farbveränderlichen Substanz (121) in Abhängigkeit von dem physikalischen Parameter zu filtern, indem die farbveränderliche Substanz (121) nur einen bestimmten Wellenlängenbereich des von der Lichtquelle (115) abgestrahlten Lichts passieren lässt, wobei dieser bestimmte Wellenlängenbereich der Farbe der farbveränderlichen Substanz (121) entspricht, welche von dem Nutzer des Wäschepflegegeräts (100) wahrnehmbar ist.

2. Wäschepflegegerät (100) nach Anspruch 1, **dadurch gekennzeichnet, dass** die farbveränderliche Substanz (121) eine thermochrome Substanz, eine hydrochrome Substanz, oder Mischungen davon umfasst, wobei
die Farbe der thermochromen Substanz von der Temperatur in dem Innenraum (109) der Waschtrommel (105) abhängt, und wobei
die Farbe der hydrochromen Substanz von der Luftfeuchtigkeit in dem Innenraum (109) der Waschtrommel (105) abhängt.

3. Wäschepflegegerät (100) nach Anspruch 2, **dadurch gekennzeichnet, dass** die thermochrome Substanz Rutil, Zinkoxid, Quecksilber(II)-iodid, Bis(diethylammonium)-Tetrachlorido-Cuprat(II), Silbertetraiodomercurat, Bixanthyliden, Bianthronyliden, 3',3"-Dibromthymolsulfonphthalein oder Mischungen davon, umfasst.

4. Wäschepflegegerät (100) nach Anspruch 2, **dadurch gekennzeichnet, dass** die hydrochrome Substanz Kobalt(II)-chlorid, Kupfersulfat, Eosin, Fuchsin oder Mischungen davon, umfasst.

5. Wäschepflegegerät (100) nach einem der vorangehenden Ansprüche, **dadurch gekennzeichnet, dass die** Lichtquelle (115) mit dem optischen Filter (119) formschlüssig, kraftschlüssig oder stoffschlüssig verbunden ist.

6. Wäschepflegegerät (100) nach einem der vorangehenden Ansprüche, **dadurch gekennzeichnet, dass** das Wäschepflegegerät (100) eine Gerätetür (103) zum Verschließen des Innenraums (109) der Waschtrommel (105) umfasst, dass
das Wäschepflegegerät (100) eine Manschette umfasst, wobei die Manschette zwischen der Waschtrommel (105) und der Gerätetür (103) angeordnet ist, und dass
die Beleuchtungseinrichtung (113) an der Manschette angeordnet ist.

7. Wäschepfiegegerät (100) nach einem der vorangehenden Ansprüche 1 bis 5, **dadurch gekennzeichnet, dass** das Wäschepflegegerät (100) eine Gerätetür (103) zum Verschließen des innenraums (109) der Waschtrommel (105) umfasst, dass
die Gerätetür (103) ein Halteelement umfasst, und dass
die Beleuchtungseinrichtung (113) an dem Halteelement angeordnet ist.

8. Wäschepflegegerät (100) nach Anspruch 6 oder 7, **dadurch gekennzeichnet, dass** die Gerätetür (103) einen lichttransparenten Türabschnitt (107) umfasst.

9. Wäschepflegegerät (100) nach einem der vorangehenden Ansprüche, **dadurch gekennzeichnet, dass** die Beleuchtungseinrichtung (113) einen lichttransparenten Beleuchtungsabschnitt umfasst, wobei
die Beleuchtungseinrichtung (113) ausgebildet ist, den Innenraum (109) der Waschtrommel (105) durch den lichttransparenten Beleuchtungsabschnitt zu beleuchten, und dass
der optische Filter (119) an dem lichttransparenten Beleuchtungsabschnitt angeordnet ist.

10. Wäschepflegegerät (100) nach Anspruch 8 oder 9, **dadurch gekennzeichnet, dass** der lichttransparente Türabschnitt (107) oder der lichttransparente Beleuchtungsabschnitt ein lichttransparentes Material umfasst, insbesondere Glas oder Kunststoff.

11. Wäschepflegegerät (100) nach einem der vorangehenden Ansprüche, **dadurch gekennzeichnet, dass** der optische Filter (119) eine Linse umfasst, wobei die Linse ausgebildet ist, das von der Lichtquelle (115) abgestrahlte Licht, in dem Innenraum (109) der Waschtrommel (105) zu streuen.

12. Wäschepflegegerät (100) nach einem der vorangehenden Ansprüche, **dadurch gekennzeichnet, dass** die farbveränderliche Substanz (121) in dem optischen Filter (119) als Feststoff oder als in einem Lösemittel gelöste Substanz vorliegt.

13. Wäschepflegegerät (100) nach einem der vorangehenden Ansprüche, **dadurch gekennzeichnet, dass** der optische Filter (119) eine lichttransparente Folie oder eine lichttransparente Beschichtung umfasst, die an der Beleuchtungseinrichtung (113), insbesondere an einer Außenseite der Beleuchtungseinrichtung (113), angebracht ist.

14. Wäschepflegegerät (100) nach einem der vorangehenden Ansprüche, **dadurch gekennzeichnet, dass** das Wäschepflegegerät (100) eine Signalabgabeeinrichtung zur Abgabe eines Signals umfasst, dass das Wäschepflegegerät (100) einen Farbsensor zum Erfassen der durch die Beleuchtungseinrichtung (113) in den Innenraum (109) der Waschtrommel (105) abgestrahlten Farbe umfasst, wobei die Signalabgabeeinrichtung ausgebildet ist, ein Signal in Abhängigkeit der erfassten Farbe abzugeben.

15. Verfahren (200) zum Filtern einer Farbe des von einer Lichtquelle (115) einer Beleuchtungseinrichtung (113) in einen Innenraum (109) der Waschtrommel (105) eines Wäschepflegegeräts (100) abgestrahlten Lichts, **dadurch gekennzeichnet, dass** das Verfahren (200),
das Einbringen (201) eines optischen Filters (119) mit einer farbveränderlichen Substanz (121) in die Beleuchtungseinrichtung (113) umfasst, wobei eine Farbe der farbveränderlichen Substanz (121) von einem physikalischen Parameter in dem Innenraum (109) der Waschtrommel (105) abhängt, und
das Filtern (203) einer Farbe des von der Lichtquelle (115) abgestrahlten Lichts mittels der farbveränderlichen Substanz (121) in Abhängigkeit von dem physikalischen Parameter, umfasst, indem die farbveränderliche Substanz (121) nur einen bestimmten Wellenlängenbereich des von der Lichtquelle (115) abgestrahlten Lichts passieren lässt, wobei dieser bestimmte Wellenlängenbereich der Farbe der farbveränderlichen Substanz (121) entspricht, welche von dem Nutzer des Wäschepflegegeräts (100) wahrgenommen wird.

## Claims

1. Laundry care device (100) with a washing drum (105) and a lighting device (113) with a light source (115) for lighting an interior (109) of the washing drum (105), **characterised in that**
the lighting device (113) comprises an optical filter (119) with a colour-changeable substance (121), wherein a colour of the colour-changeable substance (121) depends on a physical parameter in the interior (109) of the washing drum (105), and that
the optical filter (119) is embodied to filter a colour of the light emitted by the light source (115) by means of the colour-changeable substance (121) as a function of the physical parameter, by the colour-changeable substance (121) only allowing a specific wavelength range of the light emitted by the light source (115) to pass, wherein this specific wavelength range corresponds to the colour of the colour-changeable substance (121), which can be perceived by the user of the laundry care device (100).

2. Laundry care device (100) according to claim 1, **characterised in that** the colour-changeable substance (121) comprises a thermochromic substance, a hydrochromic substance, or mixtures thereof, wherein
the colour of the thermochromic substance depends on the temperature in the interior (109) of the washing drum (105), and wherein
the colour of the hydrochromic substance depends on the air humidity in the interior (109) of the laundry drum (105).

3. Laundry care device (100) according to claim 2, **characterised in that** the thermochromic substance comprises rutile, zinc oxide, mercury(II) iodide, bis(diethylammonium)tetrachlorocuprate(II), silver tetraiodomercurate, bixanthylide, bianthronylide, 3'3"-dibromthymolsulphonephthalein or mixtures thereof.

4. Laundry care device (100) according to claim 2, **characterised in that** the hydrochromic substance comprises cobalt(II) chloride, copper sulphate, eosin, fuchsin or mixtures thereof.

5. Laundry care device (100) according to one of the preceding claims, **characterised in that** the light source (115) is connected to the optical filter (119) with a form fit, force fit or material fit.

6. Laundry care device (100) according to one of the preceding claims, **characterised in that** the laundry care device (100) comprises a device door (103) for closing the interior (109) of the washing drum (105), that
the laundry care device (100) comprises a collar, wherein the collar is arranged between the washing drum (105) and the device door (103), and that
the lighting device (113) is arranged on the collar.

7. Laundry care device (100) according to one of the preceding claims 1 to 5, **characterised in that** the laundry care device (100) comprises a device door (103) for closing the interior (109) of the washing drum (105), that
the device door (103) comprises a holding element, and that
the lighting device (113) is arranged on the holding element.

8. Laundry care device (100) according to claim 6 or 7, **characterised in that** the device door (103) comprises a light-transparent door section (107).

9. Laundry care device (100) according to one of the preceding claims, **characterised in that** the lighting device (113) comprises a light-transparent lighting section, wherein
the lighting device (113) is embodied to light the interior (109) of the washing drum (105) through the light-transparent lighting section, and that
the optical filter (119) is arranged on the light-transparent lighting section.

10. Laundry care device (100) according to claim 8 or 9, **characterised in that** the light-transparent door section (107) or the light-transparent lighting section comprises a light-transparent material, in particular glass or plastic.

11. Laundry care device (100) according to one of the preceding claims, **characterised in that** the optical filter (119) comprises a lens, wherein the lens is embodied to scatter the light emitted by the light source (115) in the interior (109) of the washing drum (105).

12. Laundry care device (100) according to one of the preceding claims, **characterised in that** the colour-changeable substance (121) is present in the optical filter (119) as a solid or as a substance dissolved in a solvent.

13. Laundry care device (100) according to one of the preceding claims, **characterised in that** the optical filter (119) comprises a light-transparent film or a light-transparent coating, which is applied to the lighting device (113), in particular to an exterior of the lighting device (113).

14. Laundry care device (100) according to one of the preceding claims, **characterised in that** the laundry care device (100) comprises a signal output device for outputting a signal, that the laundry care device (100) comprises a colour sensor for detecting the colour emitted by the lighting device (113) into the interior (109) of the washing drum (105), wherein the signal output device is embodied to output a signal as a function of the detected colour.

15. Method (200) for filtering a colour of the light emitted by a light source (115) of a lighting device (113) into an interior (109) of the laundry drum (105) of a laundry care device (100), **characterised in that** the method (200)
comprises introducing (201) an optical filter (119) with a colour-changeable substance (121) into the lighting device (113), wherein a colour of the colour-changeable substance (121) depends on a physical parameter in the interior (109) of the washing drum (105), and
filtering (203) a colour of the light emitted by the light source (115) by means of the colour-changeable substance (121) as a function of the physical parameter, by the colour-changeable substance (121) only allowing a specific wavelength range of the light emitted by the light source (115) to pass, wherein this specific wavelength range corresponds to the colour of the colour-changeable substance which is perceived by the user of the laundry care device (100).

## Revendications

1. Appareil d'entretien du linge (100) comprenant un tambour de lavage (105) et un dispositif d'éclairage (113) pourvu d'une source de lumière (115) pour éclairer un espace intérieur (109) du tambour de lavage (105),
**caractérisé en ce que** le dispositif d'éclairage (113) comprend un filtre optique (119) comportant une substance à couleur variable (121), une couleur de la substance à couleur variable (121) étant fonction d'un paramètre physique dans l'espace intérieur (109) du tambour de lavage (105), et
**en ce que** le filtre optique (119) est conçu de manière à filtrer une couleur de la lumière émise par la source de lumière (115) à l'aide de la substance à couleur variable (121) en fonction du paramètre physique, en ce sens que la substance à couleur variable (121) laisse passer uniquement une plage de longueurs d'onde déterminée de la lumière émise par la source de lumière (115), cette plage de longueurs d'onde correspondant à la couleur de la substance à couleur variable (121) qui est perceptible par l'utilisateur de l'appareil d'entretien du linge (100).

2. Appareil d'entretien du linge (100) selon la revendication 1, **caractérisé en ce que** la substance à couleur variable (121) comprend une substance thermochromique, une substance hydrochromique ou un mélange d'entre elles,
la couleur de la substance thermochromique étant fonction de la température dans l'espace intérieur (109) du tambour de lavage (105), et
la couleur de la substance hydrochromique étant fonction de l'humidité de l'air dans l'espace intérieur (109) du tambour de lavage (105).

3. Appareil d'entretien du linge (100) selon la revendication 2, **caractérisé en ce que** la substance thermochromique comprend du rutile, de l'oxyde de zinc, du iodure de mercure(II), du bis(diéthylammonium)-tétrachloro-cuprate(II), du tétraiodomercurate d'argent, du bisxanthylidène, du bianthronylidène, de la 3', 3"-dibromothymol sulfone phtaléine ou des mélanges d'entre eux.

4. Appareil d'entretien du linge (100) selon la revendication 2, **caractérisé en ce que** la substance hydrochromique comprend du chlorure de cobalt(II), du sulfate de cuivre, de l'éosine, de la fuchsine ou des mélanges d'entre eux.

5. Appareil d'entretien du linge (100) selon l'une des revendications précédentes, **caractérisé en ce que** la source de lumière (115) est assemblée au filtre optique (119) par complémentarité de forme, par liaison à force ou par une liaison de matière.

6. Appareil d'entretien du linge (100) selon l'une des revendications précédentes, **caractérisé en ce que** l'appareil d'entretien du linge (100) comprend une porte (103) pour fermer l'espace intérieur (109) du tambour de lavage (105), et
l'appareil d'entretien du linge (100) comprend un manchon, le manchon étant disposé entre le tambour de lavage (105) et la porte (103), et
**en ce que** le dispositif d'éclairage (113) est disposé sur le manchon.

7. Appareil d'entretien du linge (100) selon l'une des revendications 1 à 5, **caractérisé en ce que** l'appareil d'entretien du linge (100) comprend une porte (103) pour fermer l'espace intérieur (109) du tambour de lavage (105),
**en ce que** la porte (103) comprend un élément de retenue, et
**en ce que** le dispositif d'éclairage (113) est agencé sur l'élément de retenue.

8. Appareil d'entretien du linge (100) selon la revendication 6 ou 7, **caractérisé en ce que** la porte (103) comprend une partie de porte (107) transparente à la lumière.

9. Appareil d'entretien du linge (100) selon l'une des revendications précédentes, **caractérisé en ce que** le dispositif d'éclairage (113) comprend une section d'éclairage transparente à la lumière, le dispositif d'éclairage (113) étant conçu pour éclairer l'espace intérieur (109) du tambour de lavage (105) à travers la section d'éclairage transparente à la lumière, et
**en ce que** le filtre optique (119) est disposé au niveau de la section d'éclairage transparente à la lumière.

10. Appareil d'entretien du linge (100) selon la revendication 8 ou 9, **caractérisé en ce que** la partie de porte (107) transparente à la lumière ou la section d'éclairage transparente à la lumière comprend une matière transparente à la lumière, notamment du verre ou une matière plastique.

11. Appareil d'entretien du linge (100) selon l'une des revendications précédentes, **caractérisé en ce que** le filtre optique (119) comprend une lentille, la lentille étant conçue pour diffuser la lumière émise par la source de lumière (115) dans l'espace intérieur (109) du tambour de lavage (105).

12. Appareil d'entretien du linge (100) selon l'une des revendications précédentes, **caractérisé en ce que** la substance à couleur variable (121) est présente dans le filtre optique (119) sous forme de solide ou d'une substance dissoute dans un solvant.

13. Appareil d'entretien du linge (100) selon l'une des revendications précédentes, **caractérisé en ce que** le filtre optique (119) comprend une feuille transparente à la lumière ou un revêtement transparent à la lumière, qui est appliqué sur le dispositif d'éclairage (113), notamment sur un côte extérieur du dispositif d'éclairage (113).

14. Appareil d'entretien du linge (100) selon l'une des revendications précédentes, **caractérisé en ce que** l'appareil d'entretien du linge (100) comprend un dispositif d'émission de signal pour délivrer un signal, et **en ce que** l'appareil d'entretien du linge (100) comprend un capteur de couleur pour détecter la couleur émise par le dispositif d'éclairage (113) dans l'espace intérieur (109) du tambour de lavage (105), le dispositif d'émission de signal étant conçu pour délivrer un signal en fonction de la couleur détectée.

15. Procédé (200) pour filtrer une couleur de la lumière émise par une source de lumière (115) d'un dispositif d'éclairage (113) dans un espace intérieur (109) du tambour de lavage (105) d'un appareil d'entretien du linge (100),
**caractérisé en ce que** le procédé comprend
la pose (201) d'un filtre optique (119) comportant une substance à couleur variable (121) dans le dispositif d'éclairage (113), une couleur de la substance à couleur variable (121) étant fonction d'un paramètre physique dans l'espace intérieur (109) du tambour de lavage (105), et
le filtrage (203) d'une couleur de la lumière émise par la source de lumière (115) au moyen de la substance à couleur variable (121) en fonction du paramètre physique, en ce sens que la substance à couleur variable (121) laisse passer uniquement une plage de longueurs d'onde déterminée de la lumière émise par la source de lumière (115), cette plage de longueurs d'onde correspondant à la couleur de la substance à couleur variable (121) qui est perçue par l'utilisateur de l'appareil d'entretien du linge (100).
